# EUROPÄISCHE PATENTSCHRIFT

(11) **EP 0 202 564 B1**
(45) Veröffentlichungstag und Bekanntmachung des Hinweises auf die Patenterteilung: **16.09.1992**
(21) Anmeldenummer: 86106394.9
(22) Anmeldetag: 12.05.1986
(51) Int. Cl.: H01R 13/187, H01R 13/24

(54) **Elektrische Kontaktvorrichtung**
Electrical contacting device
Dispositif de contact électrique

(30) Priorität: 20.05.1985 DE 3518030
(43) Veröffentlichungstag der Anmeldung: 26.11.1986
(73) Patentinhaber: Multi-Contact AG Basel, CH-4056 Basel (CH)
(72) Erfinder: Neidecker, Rudolf, CH-4000 Basel (CH)
(74) Vertreter: Lauer, Joachim, Dr.

(56) Entgegenhaltungen:
- DE-A- 1 665 132
- DE-B- 1 033 751
- FR-A- 2 427 703
- US-A- 4 662 706

## Beschreibung

Die Erfindung betrifft einen hülsenförmigen Lamellenkörper nach dem Oberbegriff des Anspruches 1.

Lamellenkörper dieser Art finden verbreitete Verwendung in Buchsen oder auf Steckern und sind z.B. bekannt aus der DE-PS 25 27 681, der DE-AS 14 65 090 oder der FR-A-2 427 703. Der Lamellenkörper wird dort durch ein - z.B. zylinderförmig gebogenes oder gerolltes - federelastisch biegsames Band aus elektrisch leitfähigem Material oder mit einer Armierung aus solchem Material gebildet. Die zwischen den Schlitzen verbliebenen, stegförmigen Bandabschnitte bilden die bogenartig aus der Bandebene bzw. aus der Zylinderfläche herausgestellten Kontaktlamellen, die in ihrem Scheitelbereich mit dem einen Kontaktkörper sowie an ihren beiderseitigen Endbereichen bzw. an den dort verlaufenden Randzonen des Lamellenkörpers mit dem anderen Kontaktkörper in elektrisch leitende Druckberührung treten und dadurch für eine sichere Kontaktgabe mit geringem elektrischem Uebergangswiderstand sorgen sollen. Eine Kontaktkraft F im Scheitelbereich ruft dabei ein Paar von Reaktionskontaktkräften F/2 an den beiden zugehörigen Kontaktstellen der Randzonen hervor.

Diese bekannten Lamellenkörper erfüllen ihre Funktion für zahlreiche Anwendungsbereiche ausreichend.

Beim maschinellen Stecken und Trennen von Kontaktkörpern in Form von Buchsen und Steckern, tritt jedoch das Problem auf, dass die Kontaktstellen am Scheitel der Lamellenkörper bei der Relativbewegung der Kontaktkörper gegeneinander immer längs der gleichen Linie an der Kontaktkörperoberfläche gleiten. Die Abnutzung der - oft mit besonderem Kontaktmaterial beschichteten - Oberfläche konzentriert sich dabei auf diese Oberflächenbereiche, was zu einer frühzeitigen Zerstörung der Oberflächenstruktur führen kann und dann die Voraussetzungen für die Bildung von Oxidschichten sowie für eine Ueberhitzung der Kontaktvorrichtung schafft.

Hier will die Erfindung Abhilfe schaffen.

Aufgabe der Erfindung ist es daher, die Beanspruchung der Kontaktflächen zu vergleichmässigen und damit den Oberflächenabrieb beim Stecken und Trennen der Kontaktvorrichtung bzw. von Buchsen und Steckern zu vermindern. Diese Aufgabe wird erfindungsgemäss gelöst durch einen Lamellenkörper mit den im Patentanspruch 1 angegebenen Merkmalen.

Vorteilhafte und zweckmässige Weiterbildungen der Erfindung sind in den abhängigen Ansprüchen gekennzeichnet.

In den Zeichnungen sind Ausführungsbeispiele der Erfindung schematisch dargestellt, die im folgenden näher beschrieben werden. Es zeigen:
- Fig. 1: einen Lamellenkörper in hülsenartiger Form,
- Fig. 2: einen hülsenartigen Lamellenkörper, dessen Randstreifen Ausnehmungen in Form von Schlitzen aufweisen,
- Fig. 3: einen hülsenartigen Lamellenkörper, dessen Randstreifen Ausnehmungen in Form einer Verzahnung aufweisen.

In den verschiedenen Figuren sind jeweils gleiche Elemente mit den gleichen Bezugszeichen versehen.

Der in Fig. 1 gezeigte Lamellenkörper 1 wird aus einem elektrisch gut leitenden Werkstoff hergestellt, der überdies auch gute Federeigenschaften besitzen muss. Als Werkstoff könnte beispielsweise eine Cu/Be-Legierung gewählt werden. Es ist indessen auch möglich, den Lamellenkörper 1 aus Federstahl vorzusehen und ihn im Bereich der Kontaktflächen mit elektrisch hochleitenden Werkstoffen zu plattieren. Der Lamellenkörper 1 weist eine Mehrzahl von nebeneinanderliegenden und durch Schlitze 8a-8e voneinander getrennten Lamellen 7a-7f auf, wobei die Breite der letzteren ungefähr derjenigen der Schlitze 8a-8e entspricht. Das Bandmaterial zur Herstellung des Lamellenkörpers 1 kann grundsätzlich beliebige Abmessungen, Stärken und Formen aufweisen. Diese Parameter werden in bekannter Weise von der vorgegebenen Dimension der Kontaktvorrichtung und von den zugrundegelegten elektrischen Kennwerten abhängig sein.

Die Lamellen 7a-7f sind gewölbt und an ihren Enden durch Randstreifen 4,5 mechanisch zusammengehalten. Die Höhe der Wölbung H der nach dem Blattfederprinzip ausgebildeten Lamellen 7a-7f ist nicht von dem durch die Breite der Schlitze 8a-8e definierten gegenseitigen Abstand der Lamellen 7a-7f längs des Bandes abhängig. Dies bedeutet, dass es möglich ist, durch entsprechende Wahl der Höhe der Wölbung H auch grössere Toleranzen zwischen zwei miteinander elektrisch zu verbindenden Kontaktflächen von Kontaktkörpern zu überbrücken, ohne dass die Anzahl der Lamellen 7a-7f vermindert werden müsste. Dies ist insofern von Vorteil, als dadurch die hohe Strombelastbarkeit voll erhalten bleibt.

Die Lamellen 7a-7f weisen in ihren Endbereichen gegensinnig zu dem bogenartig geformten Mittelbereich gekrümmte Abschnitte 6 auf. Im Ausführungsbeispiel gemäss Fig. 1 werden die Randstreifen 4,5 sodann in einem solchen Winkel zu den Lamellen 7a-7f angeordnet, dass sie flach auf der Kontaktfläche des einen, nicht dargestellten Kontaktkörpers aufliegen.

Die Kontaktstellen zwischen dem anderen, ebenfalls nicht dargestellten Kontaktkörper und den Lamellen 7a-7f befinden sich in der Mitte des bogenartig geformten Bereiches dieser Lamellen. Dort drückt eine Kontaktkraft F, während am linken und rechten Randstreifen 4,5 jeweils die Reaktionskräfte F/2 wirken. Dadurch dass die Schlitze 8a-8e sich über den gekrümmten Abschnitt 6 hinaus bis zu den Randstreifen 4,5 erstrecken, wird die in diesem Abschnitt naturgemäss bestehende Steifigkeit überwunden, so dass die Kontaktstellen in der Ebene der Reaktionskräfte F/2 definierte Werte aufweisen, deren Wiederholbarkeit bei jedem Steckvorgang garantiert ist. Auf diese Weise werden jeder Lamelle 7a-7f örtlich und wertmässig eindeutig festgelegte Kontaktstellen zugeordnet, und zwar sowohl in der Ebene der Kontaktkraft F als auch dort, wo die Reaktionskräfte F/2 wirken. Dadurch wird sichergestellt, dass die Herstellung des elektrischen Kontaktes zwischen den einzelnen Teilen der erfindungsgemässen Kontaktvorrichtung optimal erfolgt. Jede Lamelle 7a-7f bildet nämlich eine autonome Strombrücke mit gleichmässigen elektrischen Kennziffern, wodurch der Uebergangswiderstand der Kontaktvorrichtung insgesamt erheblich reduziert werden kann.

Die Randstreifen 4,5 können mit Ausnehmungen 12 versehen werden, die sich von deren äusseren Kanten jeweils in den gekrümmten Abschnitt 6 einer Lamelle 7a-7f hinein erstrecken (vgl. Bezugszeichen 12a in Fig. 1). Es ist aber auch denkbar, dass diese Ausnehmungen 12 sich jeweils bloss in Richtung des gekrümmten Abschnittes 6 einer Lamelle 7a-7f, jedoch nicht in diesen hinein erstrecken (vgl. Bezugszeichen 12b in Fig. 1). Mit diesen Massnahmen wird erreicht, dass besagte Kontaktstellen auch im Bereich der Randstreifen 4,5 liegen können.

Die Lamellen 7a-7f sind weiter als räumliche Kurven ausgebildet, deren Formgebung durch die kurvenförmige Ausstanzung der Schlitze 8a-8e festgelegt ist. Dies hat zur Folge, dass jede Kontaktstelle beim Steckvorgang jeweils entlang der zugeordneten Lamelle 7a-7f sowie der entsprechenden Kontaktfläche des Kontaktkörpers sich bewegt. Durch die kurvenförmige Linienführung der Lamellen 7a-7f bzw. der Schlitze 8a-8e erhält man ausserdem beim Steckvorgang eine Art Schraub- oder Windeneffekt, der bewirkt, dass sich der hülsenartige Lamellenkörper 1 leichter in die Steckhalterung einführen lässt. Auf diese Weise wird vermieden, dass die Kontaktstellen der Lamellen 7a-7f immer die gleichen Kontaktlinien auf der Gegenkontaktfläche berühren. Somit wird der volle Umfang der Gegenkontaktfläche ausgenutzt, mit dem Resultat, dass der für Oxidation und Ueberhitzung des gesamten Kontaktes verantwortliche Oberflächenabrieb minimiert wird.

Die in den Fig. 2 und 3 dargestellten Lamellenkörper sind demjenigen nach Fig. 1 ähnlich. Ihre Randstreifen 4,5 weisen Ausnehmungen 12 in Form von Schlitzen 9 (Fig. 2) bzw. einer trapezförmigen Verzahnung 10 (Fig. 3) auf. Dadurch werden im Bereich der Randstreifen 4,5 vermehrte Kontaktstellen geschaffen, was zur Verbesserung der elektrischen Kontakte in diesem Bereich beiträgt. Selbstverständlich können die Ausnehmungen 12 auch andere geometrische Formen als die soeben erwähnten haben.

## Patentansprüche

1. Hülsenförmiger Lamellenkörper (1) zur Bildung einer elektrischen Verbindung zwischen zwei Kontaktkörpern einer elektrischen Kontaktvorrichtung, der zwei ringförmige, auf einer Zylinderfläche angeordnete Randstreifen (4,5) und eine Mehrzahl von langgestreckten, durch Schlitze (8a-8e) voneinander getrennten Lamellen (7a-7f) aufweist, welche die Randstreifen miteinander verbinden und welche zumindest in ihrem Mittelbereich bogenförmig aus der Zylinderfläche der Randstreifen herausgebogen sind, dadurch gekennzeichnet, dass die Lamellen zumindest abschnittsweise schiefwinklig gegenüber den Randstreifen verlaufen, so dass sie an den Randstreifen nicht genau gegenüberliegend beginnen bzw. enden.

2. Lamellenkörper nach Anspruch 1, dadurch gekennzeichnet, dass die Lamellen bei gleichmässiger Breite die Form einer dreidimensionalen Kurve haben.

3. Lamellenkörper nach Anspruch 1 oder 2, dadurch gekennzeichnet, dass die Lamellen in ihren Endbereichen einen gegensinnig zu ihrem bogenartig geformten Mittelbereich gekrümmten Abschnitt (6) aufweisen und dass sich die Schlitze zwischen den Lamellen über diesen Abschnitt hinaus bis in die Randstreifen erstrecken.

4. Lamellenkörper nach einem der Ansprüche 1 bis 3, dadurch gekennzeichnet, dass die äusseren Ränder der Randstreifen mit einer Mehrzahl von Ausnehmungen (12) in Form von Schlitzen (9) oder einer Verzahnung (10) versehen sind.

5. Lamellenkörper nach Anspruch 3 und 4, dadurch gekennzeichnet, dass sich Ausnehmungen (12a) bis in den genannten Abschnitt (6) der Lamellen hinein erstrecken.

## Claims

1. Sleeve-like laminated body (1) for forming an electrical connection between two contact bodies of an electric contact apparatus, which has two circular marginal strips (4, 5) located on a cylindrical surface and a plurality of elongated laminations (7a to 7f) separated from one another by slots (8a to 8e), said laminations interconnecting the marginal strips and at least in their central region are curved arcuately out of the cylindrical surface of the marginal strips, characterized in that at least zonely the laminations ore oblique-angled relative to the marginal strips, so that they start and finish not precisely facing the marginal strips.

2. Laminated body according to claim 1, characterized in that in the case of uniform width, the laminations are shaped like a three-dimensional curve.

3. Laminated body according to claims 1 or 2, characterized in that in their end regions the laminations have a portion (6) curved in opposite direction to the arcuately shaped central region and that the slots extend between the laminations over and beyond said portion into the marginal strips.

4. Laminated body according to one of the claims 1 to 3, characterized in that the outer edges of the marginal strips are provided with a plurality of recesses (12) in the form of slots (9) or a tooth system (10).

5. Laminated body according to claims 3 and 4, characterized in that the recesses (12a) extend into said portion (6) of the laminations.

## Revendications

1. Corps à lamelles (1) en forme de douille, destiné à réaliser une liaison électrique ente deux corps de contact d'un dispositif de contact électrique et présentant deux bandes marginales (4,5) annulaires, disposées sur une surface cylindrique, et une multiplicité de lamelles oblongues (7a-7f), qui sont séparées les unes des autres par des fentes (8a-8e), relient l'une à l'autre les bandes marginales et sont, au moins dans leur région centrale, courbées en arc hors de la surface cylindrique des bandes marginales,
caractérisé en ce que les lamelles s'étendent, auf moins dans une région, sous un angle oblique par rapport aux bandes marginales, de sorte qu'elles ne commencent et se terminent pas exactement en vis-à-vis sur les bandes marginales.

2. Corps à lamelles selon la revendication 1, caracterisé en ce que les lamelles, de largeur constante, ont la forme d'une courbe tridimensionelle.

3. Corps à lamelles selon la revendication 1 ou 2, caracterisé en ce que les lamelles présentent, dans leur régions terminales, une partie (6) courbée à contresens de leur région centrale en arc et en ce que les fentes entre les lamelles s'étendent, au-delà de cette partie, jusque dans les bandes marginales.

4. Corps à lamelles selon l'une des revendications 1 à 3, caractérisé en ce que les bords extérieurs des bandes marginales sont pourvus d'une multiplicité d'évidements (12) sous la forme de fentes (9) ou d'une denture (10).

5. Corps à lamelles selon la revendication 3 ou 4, caractérisé en ce que des évidements (12a) s'étendent jusque dans la partie précitée (6) des lamelles.
